# FASCICULE DE BREVET EUROPEEN

(11) **EP 1 926 852 B1**
(45) Date de publication et mention de la délivrance du brevet: **09.12.2009**
(21) Numéro de dépôt: 06808151.2
(22) Date de dépôt: 18.09.2006
(51) Int. Cl.: D03C 9/06

(54) **DISPOSITIF D'ACCROCHAGE ENTRE UN CADRE DE LISSES ET UNE BIELLE, CADRE DE LISSES EQUIPE D'UN TEL DISPOSITIF, MECANISME D'ACTIONNEMENT D'UN TEL CADRE ET METIER A TISSER INCORPORANT UN TEL MECANISME**
VORRICHTUNG ZUR VERBINDUNG EINES SCHAFTRAHMENS UND EINER PLEUELSTANGE, SCHAFTRAHMEN MIT EINER DERARTIGEN VORRICHTUNG, MECHANISMUS ZUR BETÄTIGUNG EINES DERARTIGEN RAHMENS UND WEBMASCHIEN MIT DERARTIGEM MECHANISMUS
DEVICE FOR COUPLING A HEALD FRAME AND A CONNECTING ROD, HEALD FRAME EQUIPPED WITH SUCH A DEVICE, MECHANISM FOR ACTUATING SUCH A FRAME AND WEAVING MACHINE INCORPORATING SUCH A MECHANISM

(30) Priorité: 19.09.2005 FR 0509539
(43) Date de publication de la demande: 04.06.2008
(73) Titulaire: STAUBLI FAVERGES, 74210 FAVERGES (FR)
(72) Inventeur: FUMEX, André, F-74210 Cons-sainte Colombe (FR)
(74) Mandataire: Myon, Gérard Jean-Pierre
(86) Numéro de dépôt international: PCT/FR2006/002129
(87) Numéro de publication internationale: WO 2007/034059

(56) Documents cités:
- FR-A- 1 160 622
- US-A- 5 000 229

## Description

La présente invention a trait à un dispositif d'accrochage entre un cadre de lisses et une bielle actionnée par une mécanique d'armure. L'invention a également trait à un cadre de lisses équipé d'un tel dispositif, à un mécanisme d'actionnement d'un tel cadre ainsi qu'à un métier à tisser équipé d'au moins un tel mécanisme.

Pour simplifier les opérations de montage et de démontage des cadres de lisses sur un métier à tisser, il est connu d'utiliser des dispositifs assurant l'accrochage et le décrochage des cadres par rapport à leurs bielles d'entraînement. US-A-5,000,229 montre un dispositif, dit de couplage, fixé sur un cadre de lisses et pourvu d'un bossage qui définit un axe d'articulation pour une bielle d'entraînement du cadre et que l'on vient coiffer avec un alésage ménagé à l'extrémité de la bielle. Un verrou est articulé sur un côté du dispositif et doit être actionné au moyen d'un levier lorsqu'il convient d'accoupler la bielle au cadre ou de la découpler. Lorsqu'un opérateur souhaite accoupler la bielle au cadre, il doit manoeuvrer le cadre pour amener précisément le bossage du dispositif de couplage en regard de l'alésage central de la bielle, ce qui n'est pas toujours aisé dans la mesure où les différents cadres d'un métier à tisser sont disposés les uns derrière les autres en étant très rapprochés, donc peu accessibles.

C'est à ces inconvénients qu'entend plus particulièrement remédier l'invention en proposant un dispositif avec lequel l'accrochage d'une bielle à un cadre de métier à tisser ou d'un cadre sur une bielle est beaucoup plus facile qu'avec les systèmes connus.

Dans cet esprit, l'invention concerne un dispositif d'accrochage entre un cadre de lisses et une bielle actionnée par une mécanique d'armure de métier à tisser, ce dispositif étant fixé sur le cadre et comportant un organe en saillie à section circulaire apte à être introduit dans un alésage ménagé dans une extrémité de bielle, cet organe définissant alors un axe d'articulation de la bielle. Ce dispositif est caractérisé en ce qu'il est pourvu de moyens de guidage relatif de l'organe en saillie et de l'extrémité de bielle vers une position d'alignement d'un axe central de l'alésage et de l'axe d'articulation défini par l'organe en saillie, avant introduction de cet organe dans cet alésage.

Grâce à l'invention, il est possible à un opérateur d'utiliser les moyens d'alignement pour pré-positionner l'alésage d'extrémité d'une bielle et l'organe en saillie du dispositif fixé au cadre, avant d'engager effectivement cet organe dans cet alésage. Ceci permet à l'opérateur de travailler au jugé, voire en aveugle, sans avoir à vérifier visuellement le bon alignement de l'alésage et de l'organe en saillie, avant de pousser l'organe en saillie dans l'alésage.

Selon d'autres aspects avantageux mais non obligatoires de l'invention, un tel dispositif peut incorporer une ou plusieurs des caractéristiques suivantes, prises dans toute combinaison techniquement admissible :
- Les moyens d'alignement comprennent un flasque pourvu d'une ouverture d'accès de l'extrémité de bielle à l'organe en saillie, les bords de cette ouverture étant adaptés pour assurer le guidage relatif de la surface périphérique externe de cette extrémité et de l'organe en saillie vers la position d'alignement des axes précités. De préférence, cette ouverture est débouchante sur un côté du flasque et les bords précités sont au moins en partie convergents à partir de ce côté et globalement complémentaires d'une portion de la surface périphérique externe de l'extrémité de la bielle.
- Le dispositif comprend des moyens de retenue de l'organe en saillie dans l'alésage, ces moyens étant escamotables sous l'action de l'extrémité de la bielle lorsque la bielle approche d'une configuration d'alignement des axes précités en étant guidée par les moyens d'alignement. Ces moyens de retenue comprennent avantageusement un verrou, pivotant par rapport à une structure de support de l'organe, entre une première position, de retenue de l'extrémité de bielle parallèlement à l'axe d'articulation, et une seconde position, dans laquelle le verrou ne s'oppose pas au déplacement relatif de l'extrémité de bielle et du dispositif parallèlement à l'axe d'articulation. Des moyens de rappel du verrou vers sa position de retenue peuvent être prévus, notamment sous la forme d'une languette élastique monobloc avec le verrou.
- Le dispositif comprend un premier flasque sur lequel est fixé l'organe en saillie et un second flasque globalement parallèle au premier et qui porte les moyens d'alignement. Dans ce cas, le verrou est avantageusement monté pivotant entre les flasques, autour d'un axe globalement perpendiculaire à ceux-ci.

L'invention concerne également un cadre de lisses de métier à tisser équipé d'un dispositif d'accrochage tel que mentionné ci-dessus.

En outre, l'invention concerne un mécanisme d'actionnement d'un cadre de lisses d'un métier à tisser à partir d'une mécanique d'armure, ce mécanisme comprenant au moins une bielle dont une extrémité est configurée en boucle autour d'un alésage circulaire. Ce mécanisme est caractérisé en ce qu'il comprend également un dispositif tel que mentionné ci-dessus dont l'organe en saillie définit un axe d'articulation pour l'extrémité de la bielle et dont les moyens de guidage relatif sont aptes à guider cette extrémité et l'organe en saillie l'un par rapport à l'autre vers une position d'alignement de l'axe d'articulation précité et d'un axe central de l'alésage, avant introduction de l'organe en saillie dans cet alésage.

Avantageusement, le dispositif est monté sur un montant du cadre de lisses.

L'invention concerne enfin un métier à tisser équipé d'au moins un mécanisme d'actionnement tel que mentionné ci-dessus.

L'invention sera mieux comprise et d'autres avantages de celle-ci apparaîtront plus clairement à la lumière de la description qui va suivre de deux modes de réalisation d'un dispositif d'accrochage, d'un cadre de lisses, d'un mécanisme d'actionnement et d'un métier à tisser conformes à son principe, donnée uniquement à titre d'exemple et faite en référence aux dessins annexés, dans lesquels :
- la figure 1 est une représentation schématique de principe d'un métier à tisser conforme à l'invention ;
- la figure 2 est une vue à plus grande échelle du détail II à la figure 1 ;
- la figure 2A est une coupe partielle à plus grande échelle selon la ligne A-A à la figure 2 ;
- la figure 3 est une vue en perspective éclatée des éléments visibles à la figure 2 ;
- la figure 4 est une vue analogue à la figure 2 lors de l'accrochage de la bielle et du cadre ;
- la figure 5 est une vue analogue à la figure 4 à la fin du mouvement d'approche relatif de la bielle et du cadre ;
- la figure 5A est une coupe partielle à plus grande échelle selon la ligne A-A à la figure 5 ; et
- la figure 6 est une vue analogue à la figure 2 pour un mécanisme d'accrochage conforme à un second mode de réalisation de l'invention.

A la figure 1, une ratière 1 est destinée à entraîner un cadre de lisses 2 d'un métier à tisser M dans un mouvement vertical oscillant représenté par les flèches F₁ et F'₁. Pour ce faire, un bras d'actionnement 11 de la ratière 1 est attelé, par des bielles 3 et des leviers oscillants 4, au cadre 2. Le métier M comporte plusieurs cadres dont un seul est représenté sur la figure 1 pour la clarté du dessin.

Les deux bielles 3 qui attaquent le cadre 2 ont leurs extrémités supérieures respectives 31 configurées en boucle et qui définissent chacune un alésage 32 à section circulaire centré sur un axe X₃₂. Chaque extrémité 31 est monobloc avec le reste de la bielle 3 correspondante. En variante, il peut s'agir d'une extrémité rapportée.

Deux dispositifs 5 destinés à coopérer chacun avec l'extrémité 31 d'une bielle d'attaque 3 sont fixés en partie basse de la traverse inférieure 21 du cadre 2.

L'un de ces dispositifs est plus particulièrement visible aux figures 2 à 5. Il comprend un flasque de base 51 sur lequel est riveté, au moyen d'un rivet non représenté, un pion 53 faisant saillie par rapport à la face 51a du flasque 51 visible à la figure 3. Le pion 53 est à section extérieure circulaire centrée sur un axe X₅₃. Une barrette 54 est utilisée pour fixer le dispositif 5 sur la traverse 21 au moyen de deux vis 55 représentées par leurs traits d'axe. Un flasque avant 56 est disposé parallèlement au flasque 51 auquel il est rigidement associé par cinq rivets, à savoir trois rivets 57a traversant des perçages 54a ménagés dans la barrette 54 et deux rivets épaulés 57b de section plus importante que les rivets 57a. En variante, le pion 53 n'est pas riveté sur le flasque 51 par un rivet indépendant mais immobilisé sur celui-ci par déformation plastique ou rivetage de sa partie arrière à la figure 3.

Un verrou 58 en matière plastique est monté pivotant autour d'un des rivets 57b, c'est-à-dire autour de son axe longitudinal X₅₇ qui est perpendiculaire aux flasques 51 et 56.

En configuration montée du dispositif 5, le verrou 58 est intercalé entre les deux flasques 51 et 56. Le verrou 58 comprend un talon 58a destiné à coopérer avec la face 31b de l'extrémité 31 de la bielle 3 située à l'opposé du flasque 51 lorsque cette extrémité est reçue dans le dispositif 5 en configuration d'accrochage.

La surface 31a est circulaire, à génératrice rectiligne et à section circulaire centrée sur l'axe X₃₂ de l'alésage 32.

Comme il ressort plus particulièrement de la figure 2A, le talon 58a présente, sur son côté orienté vers le flasque 56, un retour 58b qui vient en recouvrement partiel de la face 31b lorsque le verrou 58 retient l'extrémité 31 autour du pion 53. Le retour 58b évite que l'extrémité 31 ne s'éloigne du flasque 51 lorsqu'elle a été mise en place autour du pion 53. Ainsi, le retour 58b immobilise l'extrémité 31 parallèlement aux axes X₃₂ et X₅₃ qui sont alors confondus.

Lorsque la bielle 3 est accrochée sur le dispositif 5, c'est-à-dire lorsque le pion 53 est engagé dans l'alésage 32, l'axe X₅₃ forme un axe d'articulation pour la bielle 3 qui peut osciller, avec une amplitude angulaire de quelques degrés, autour de cet axe, comme représenté par la flèche P à la figure 2. L'alésage 32 est équipé d'une bague 34 de glissement sur le pion 53. Le pion 53 définit ainsi, par son axe central de symétrie X₅₃, un axe d'articulation de la bielle 3 sur le cadre 2.

Le verrou 58 comprend une patte de manoeuvre 58d qui s'étend sensiblement à l'opposé du talon 58a par rapport à l'axe X₅₇ en configuration montée du dispositif. Le verrou 58 comprend également une languette élastique 58e qui vient en appui contre la surface 54d de la barrette 54 orientée vers le pion 53, comme visible à la figure 2. La languette 58e, qui est monobloc avec le reste du verrou 58, est configurée pour exercer sur celui-ci un couple C tendant à faire basculer le talon 58a autour l'axe X₅₇ en direction de l'axe X₅₃ et de la surface 31a lorsque la bielle 3 est en place autour du pion 53.

Pour la clarté du dessin, les parties représentées en traits pointillés à la figure 2 sont omises sur les figures 4, 5 et 6 car elles sont masquées par le flasque 56.

Le flasque 56 est globalement en forme de U renversé et comprend deux bras 56a et une base 56b reliant ces deux bras. Entre les bras 56a est définie une ouverture O₅₆ qui est débouchante sur le côté inférieur du flasque, c'est-à-dire sur son côté orienté vers la partie courante 33 de la bielle 3, en configuration accrochée de la bielle et du cadre.

Un bossage latéral 58f ménagé sur le verrou 58 définit une surface 58g qui vient en appui contre le bord externe du bras 56a lorsque le verrou 58 est soumis au seul couple C. Le bras 56a constitue ainsi une butée au mouvement du verrou 58 sous l'effet du couple C.

Les bords internes 56c des bras 56a se décomposent en deux portions concaves 56c₁ et 56c₂, les portions 56c₁ étant configurées en arc de cercle, avec un rayon R₅₆ sensiblement égal au rayon R₃₁ de la surface 31a. Les portions 56c₂ définissent avec le bord 56d de la base 56b un renfoncement.

Les portions 56c₁ des bords 56c permettent de guider le cadre lors de l'accrochage du cadre 2 sur la bielle 3, de façon à aligner l'axe X₃₂ avec l'axe X₅₃ du pion 53. En effet, l'opérateur peut amener, au jugé, le dispositif 5 globalement au-dessus de l'extrémité 31a, comme représenté à la figure 4, puis déplacer le cadre 2 grâce à un effort F₂ en translation parallèlement aux flasques 51 jusqu'à amener les bords 56c en appui sur la surface 31a de l'extrémité 31. Dans leurs portions 56c₁, les bords 56c sont convergents depuis l'extrémité libre des bras 56a, c'est-à-dire le côté inférieur du flasque 56, vers le bord 56d.

Compte tenu de la complémentarité de formes entre d'une part, la partie de la surface 31a qui vient en contact des bords 56c et, d'autre part, les portions 56c₁, l'extrémité 31 est ainsi guidée par rapport au dispositif 5 vers une position représentée à la figure 5 qui est univoque par rapport au flasque 56. En d'autres termes, les bords 56c se guident par leur portions 56c₁ sur la surface 31a pour positionner le dispositif 5 par rapport à l'extrémité 31. Il suffit donc que les bras 56a soient configurés pour que les portions 56c₁ soient centrées sur l'axe X₅₃ pour que, par son contact avec ces portions 56c₁, l'extrémité 31 et son alésage 32 soient automatiquement centrés sur l'axe X₅₃, lorsque le dispositif 5 est déplacé par l'effort F₂.

Dans la partie finale du mouvement d'approche guidé par les portions 56c₁ des bords 56c, l'extrémité 31 vient, par une partie 31a₁ de sa surface 31a, en appui contre la surface radiale interne 58c du retour 58b auquel elle transmet un effort F'₂ qui est la résultante dé l'effort F₂. Le retour 58b et le talon 58a sont ainsi repoussés par l'effort F'₂, comme représenté à la figure 5, à l'encontre du couple C, dans un mouvement d'escamotage par rotation autour du verrou 58 autour de l'axe X₅₇, comme illustré par la flèche E₅₈ à la figure 5.

Lorsque l'extrémité 31 vient au contact des bords internes des bras 56a, c'est-à-dire lorsque le flasque 56 a été déplacé pour « coiffer » l'extrémité 31, et lorsque le verrou a été repoussé par l'extrémité 31 vers la position de la figure 5 où il ne gène pas le rapprochement de l'extrémité 31 et du flasque 51, il est alors possible de pousser l'extrémité 31 à travers l'ouverture O₅₆ en direction du flasque 51 et parallèlement à l'axe X₅₃ pour engager le pion 53 dans l'alésage 32. Ce déplacement relatif de l'extrémité 31 et du pion 53 est représenté par les flèches F₃ aux figures 3 et 5A. Il correspond à l'introduction du pion 53 dans l'alésage 32.

Une fois l'extrémité 31 en place autour du pion 53, le verrou 58 est ramené, sous l'effet du couple C exercé par la languette 58e, vers la position de la figure 2 où le retour 58b retient l'extrémité 31 en place entre les deux flasques 51 et 56, en s'opposant à un mouvement d'extraction parallèle à l'axe X₃₃ et dirigé à l'opposé du flasque 51.

Ainsi, si l'on se place dans le référentiel de la bielle 3, le mouvement du cadre 2 et du dispositif 5 est un mouvement d'approche dans lequel le dispositif 5 se guide par ses bords 56c₁ sur la surface 31a de l'extrémité de bielle 31. Dans le référentiel du cadre 2 et du dispositif 5, l'extrémité de bielle 31 est guidée par les bords 56c₁. Dans tous les cas, le guidage relatif entre le dispositif 5 et l'extrémité 31 a pour effet d'aligner les axes X₃₂ et X₅₃, ce qui permet alors d'engager facilement l'extrémité 31 autour de l'organe 53, c'est-à-dire d'engager l'organe 53 dans l'alésage 32.

On obtient ainsi un verrouillage automatique de la bielle 3 dans le dispositif 5, sans qu'il soit nécessaire pour l'opérateur d'agir directement sur le verrou 58.

Compte tenu du caractère automatique de ce verrouillage et du guidage vers une position univoque obtenu grâce aux portions 56c₁ des bords 56c, l'accrochage peut être réalisé sans que l'opérateur contrôle visuellement le pré-alignement de l'extrémité 31 et du dispositif 5.

Lorsqu'il convient de décrocher le cadre 2 de la bielle 3, il suffit à l'opérateur d'appuyer sur la patte 58d dans le sens de la flèche F₅ à la figure 2, ce qui a pour effet de dégager le talon 58a et le retour 58b de l'extrémité 31 et de libérer la bielle qui peut alors être extraite à travers l'ouverture O₅₆.

Dans le second mode de réalisation de l'invention représenté à la figure 6, la forme des flasques 51 et 56 est modifiée pour permettre le montage du dispositif 5 sur un montant vertical 22 du cadre 2. A cet effet, le flasque 56 est prolongé par une patte 56e qui vient en recouvrement d'une partie du montant 22. Le flasque 51 est également prolongé par une patte du même type. Les pattes 56e et équivalente des deux flasques sont assemblées au moyen de rivets 57a qui traversent le montant 22. La solidarisation du dispositif 5 au cadre 2 est ainsi effectuée sans avoir recours à une barrette du type de la barrette 54 du premier mode de réalisation.

L'invention a été représentée pour un cadre entraîné par une ratière 1. Elle est cependant applicable indépendamment du type exact de la mécanique d'armure qui peut être une mécanique d'armure fondamentale.

Les portions 56c₁ ne sont pas forcément en arc de cercle. Elles peuvent prendre toute forme adaptée en fonction de la géométrie de la partie de la surface externe 31a avec laquelle elles coopèrent qui n'est pas forcément à section circulaire. En particulier, les bords 56c peuvent être configurés en V, alors que l'extrémité 31 est globalement en forme de pointe.

Dans les deux modes de réalisation décrits, les mécanismes d'accrochage peuvent être disposés sur le dessous ou sur le dessus du cadre, suivant la configuration des bielles de transmission du mouvement de la mécanique d'armure.

## Revendications

1. Dispositif d'accrochage entre un cadre de lisses (2) et une bielle (3) actionnée par une mécanique d'armure (1) de métier à tisser (M) ledit dispositif (5) étant fixé sur ledit cadre et comportant un organe en saillie (53) à section circulaire apte à être introduit dans un alésage (32) ménagé dans une extrémité (31) de bielle, ledit organe définissant alors un axe d'articulation (X₅₃) de ladite bielle, **caractérisé en ce qu'**il est pourvu de moyens (56c₁) de guidage relatif dudit organe (53) et de ladite extrémité de bielle (31) vers une position (figure 5) d'alignement d'un axe central (X₃₂) dudit alésage et dudit axe d'articulation (X₅₃), avant introduction (F₃) dudit organe dans ledit alésage.

2. Dispositif selon la revendication 1, **caractérisé en ce que** lesdits moyens d'alignement comprennent un flasque (56) pourvu d'une ouverture (O₅₆) d'accès de ladite extrémité (31) de bielle (3) audit organe en saillie (53), les bords (56c) de ladite ouverture étant adaptés (56c₁) pour assurer le guidage relatif de la surface périphérique (31a) externe de ladite extrémité et dudit organe (53) vers ladite position d'alignement.

3. Dispositif selon la revendication 2, **caractérisé en ce que** ladite ouverture (O₅₆) est débouchante sur un côté dudit flasque (56) et lesdits bords (56c) sont au moins en partie (56c₁) convergents à partir dudit côté et globalement complémentaires d'une portion de la surface périphérique externe (31a) de ladite extrémité (31).

4. Dispositif selon l'une quelconque des revendications précédentes, **caractérisé en ce qu'**il comprend des moyens (58) de retenue dudit organe (53) dans ledit alésage (32), lesdits moyens étant escamotables (E₅₈) sous l'action (F'₂) de ladite extrémité (31), lorsque ladite bielle (3) approche (F₂) d'une configuration (figure 5) d'alignement desdits axes (X₃₂, X₅₃) en étant guidée par lesdits moyens d'alignement (56c₁).

5. Dispositif selon la revendication 4, **caractérisé en ce que** lesdits moyens de retenue comprennent un verrou (58) pivotant (E₅₈), par rapport à une structure (51, 56, 57) de support dudit organe (53), entre une première position, de retenue de ladite extrémité (31) parallèlement audit axe d'articulation (X₅₃), et une seconde position, dans laquelle ledit verrou ne s'oppose pas au déplacement relatif de ladite extrémité et dudit dispositif parallèlement audit axe.

6. Dispositif selon la revendication 5, **caractérisé en ce qu'**il comprend des moyens (58e) de rappel dudit verrou (58) pivotant vers ladite position de retenue.

7. Dispositif selon la revendication 6, **caractérisé en ce que** lesdits moyens de rappel sont formés par une languette élastique (58e) monobloc avec ledit verrou (58).

8. Dispositif selon l'une quelconque des revendications précédentes, **caractérisé en ce qu'**il comprend un premier flasque (51) sur lequel est fixé ledit organe (53) et un second flasque (56) globalement parallèle au premier flasque et qui porte lesdits moyens d'alignement (56c₁).

9. Dispositif selon l'une des revendications 5 à 7 et la revendication 8, **caractérisé en ce que** ledit verrou (58) est monté pivotant entre lesdits flasques (51, 56), autour d'un axe (X₅₇) globalement perpendiculaire auxdits flasques.

10. Cadre de lisses (2) de métier à tisser équipé d'un dispositif d'accrochage (5) selon l'une quelconque des revendications précédentes.

11. Cadre selon la revendication 10, **caractérisé en ce que** ledit dispositif (5) est fixé sur un montant (22) du cadre.

12. Mécanisme d'actionnement d'un cadre de lisses (2) de métier à tisser à partir d'une mécanique d'armure (1), ledit mécanisme comprenant au moins une bielle (3) dont une extrémité (31) est configurée en boucle autour d'un alésage circulaire (32), **caractérisé en ce qu'**il comprend également un dispositif (5) selon l'une des revendications 1 à 10 dont l'organe en saillie (53) définit un axe d'articulation (X₅₃) pour ladite extrémité de bielle (31) et dont les moyens de guidage relatif (56c₁) sont aptes à guider ladite extrémité de bielle (31) et ledit organe (53) vers une position d'alignement dudit axe d'articulation (X₅₃) et d'un axe central (X₃₂) dudit alésage, avant introduction (F₃) dudit organe dans ledit alésage.

13. Métier à tisser (M) équipé d'au moins un mécanisme d'actionnement (5, 31) selon la revendication 12.

## Claims

1. A coupling device for coupling a heddle frame (2) and a connecting rod (3) actuated by a weave motion (1) of a loom (M), said device (5) being fastened on said frame and including a projecting member (53) of circular section suitable for being inserted in a bore (32) provided in one end (31) of the connecting rod, said member then defining a hinge axis (X₅₃) for said connecting rod, **characterized in that** it is provided with means (56c₁) for guiding said member (53) relative to said end of the connecting rod (31) towards an alignment position (Figure 5) in which a central axis (X₃₂) of said bore is in alignment with said hinge axis (X₅₃), prior to introducing (F₃) said member into said bore.

2. A device according to claim 1, **characterized in that** said alignment means comprise a plate (56) provided with an opening (O₅₆) giving said end (31) of the connecting rod (3) access to said projecting member (53), the edges (56c) of said opening being adapted (56c₁) to provide relative guidance for the outside peripheral surface (31a) of said end and said member (53) towards said alignment position.

3. A device according to claim 2, **characterized in that** said opening (O₅₆) opens out into a side of said plate (56) and said edges (56c) converge at least in part (56c₁) from said side and are generally complementary to a portion of the outside peripheral surface (31a) of said end (31).

4. A device according to any preceding claim, **characterized in that** it includes retaining means (58) for retaining said member (53) in said bore (32), said means being retractable (E₅₈) under the action (F'₂) of said end (31) when said connecting rod (3) approaches (F₂) an alignment configuration (Figure 5) of said axes (X₃₂, X₅₃) by being guided by said alignment means (56c₁).

5. A device according to claim 4, **characterized in that** said retaining means comprise a catch (58) mounted to pivot (E₅₈), relative to a support structure (51, 56, 57) for said member (53), between a first position for retaining said end (31) parallel to said hinge axis (X₅₃), and a second position in which said catch does not oppose relative movement between said end and said device parallel to said axis.

6. A device according to claim 5, **characterized in that** it includes return means (58e) for returning said pivotal catch (59) towards said retaining position.

7. A device according to claim 6, **characterized in that** said return means are formed by a resilient tongue (58e) formed integrally with said catch (58).

8. A device according to any preceding claim, **characterized in that** it includes a first plate (51) to which said member (53) is fastened, and a second plate (56) generally parallel to the first plate and carrying said alignment means (56c₁).

9. A device according to any one of claims 5 to 7 and claim 8, **characterized in that** said catch (58) is mounted to pivot between said plates (51, 56) about an axis (X₅₇) that is generally perpendicular to said plates.

10. A heddle frame (2) of a loom fitted with a coupling device (5) according to any preceding claim.

11. A frame according to claim 10, **characterized in that** said device (5) is fastened on an upright (22) of the frame.

12. A mechanism for actuating a heddle frame (2) of a loom from a weave motion, said mechanism (1) comprising at least one connecting rod (3) having one end (31) configured to form a loop about a circular bore (32), **characterized in that** it also comprises a device (5) according to any one of claims 1 to 10 in which the projecting member (53) defines a hinge axis (X₅₃) for said connecting rod end (31) and in which the relative guide means (56c₁) are suitable for guiding said connecting rod end (31) and said member (53) towards a position in which said hinge axis (X₅₃) and a central axis (X₃₂) of said bore are in alignment, prior to introducing (F₃) said member into said bore.

13. A loom (M) fitted with at least one actuator mechanism (5, 31) according to claim 12.

## Patentansprüche

1. Vorrichtung zum Koppeln eines Schaftrahmens (2) und einer Zugstange (3), die von einer Schaftmaschine (1) einer Webmaschine (M) betätigt wird, wobei die Vorrichtung (5) an dem Rahmen befestigt ist und ein hervorspringendes Element (53) kreisförmigen Querschnitts aufweist, der geeignet ist, in eine Bohrung (32) eingeführt zu werden, die in einem Ende (31) der Zugstange eingearbeitet ist, wobei das Element somit eine Gelenkachse (X₅₃) der Zugstange definiert, **dadurch gekennzeichnet, dass** sie mit Mitteln (56c₁) zur relativen Führung des Elements (53) und des Endes der Zugstange (31) in eine Position (Fig. 5) der Ausrichtung einer Mittelachse (X₃₂) der Bohrung und der Gelenkachse (X₅₃) vor der Einführung (F₃) des Elements in die Bohrung versehen ist.

2. Vorrichtung nach Anspruch 1, **dadurch gekennzeichnet, dass** die Mittel zum Ausrichten einen Flansch (56) umfassen, der mit einer Öffnung (O₅₆) für den Zugang des Endes (31) der Zugstange (3) zu dem hervorspringenden Element (53) versehen ist, wobei die Ränder (56c) der Öffnung angepasst (56c₁) sind, um die relative Führung der äußeren Umfangsfläche (31a) des Endes und des Elements (53) in die Ausrichtposition sicherzustellen.

3. Vorrichtung nach Anspruch 2, **dadurch gekennzeichnet, dass** die Öffnung (O₅₆) an einer Seite des Flansches (56) geöffnet ist und die Ränder (56c) mindestens teilweise (56c₁) von einer Seite konvergierend und im Wesentlichen komplementär zu einem Bereich der äußeren Umfangsfläche (31a) des Endes (31) sind.

4. Vorrichtung nach einem beliebigen der vorhergehenden Ansprüche, **dadurch gekennzeichnet, dass** sie Mittel (58) zum Halten des Elements (53) in der Bohrung (32) aufweist, wobei die Mittel unter der Wirkung (F'₂) des Endes (31) einziehbar (E₅₈) sind, wenn die Zugstange (3) sich einer Konfiguration (Figur 5) der Ausrichtung der Achsen (X₃₂, X₅₃) nähert (F₂), wobei sie von den Mitteln zur Ausrichtung (56c₁) geführt ist.

5. Vorrichtung nach Anspruch 4, **dadurch gekennzeichnet, dass** die Haltemittel einen Riegel (58) umfassen, der in Bezug auf eine Lagerstruktur (51, 56, 57) des Elements (53) zwischen einer ersten Position zum Halten des Endes (31) parallel zur Gelenkachse (X₅₃) und einer zweiten Position, in der sich der Riegel nicht einer relativen Verschiebung des Endes und der Vorrichtung parallel zu der genannten Achse widersetzt, schwenkbar (E₅₈) ist.

6. Vorrichtung nach Anspruch 5, **dadurch gekennzeichnet, dass** sie Mittel (58e) zum Rückstellen des Schwenkriegels (58) in die Halteposition aufweist.

7. Vorrichtung nach Anspruch 6, **dadurch gekennzeichnet, dass** die Mittel zum Rückstellen von einer elastischen Zunge (58e) gebildet wird, die einstückig mit dem Riegel (58) verbunden ist.

8. Vorrichtung nach einem beliebigen der vorhergehenden Ansprüche, **dadurch gekennzeichnet, dass** sie einen ersten Flansch (51), an dem das Element (53) befestigt ist, und einen zweiten Flansch (56) umfasst, der im Wesentlichen parallel zum ersten Flansch liegt und die Mittel zum Ausrichten (56c₁) trägt.

9. Vorrichtung nach einem der Ansprüche 5 und 7 und dem Anspruch 8, **dadurch gekennzeichnet, dass** der Riegel (58) schwenkbar zwischen den Flanschen (51, 56) um eine Achse (X₅₇), im Wesentlichen senkrecht zu den Flanschen, befestigt ist.

10. Schaftrahmen (2) einer Webmaschine, ausgerüstet mit einer Kopplungsvorrichtung (5) nach einem beliebigen der vorhergehenden Ansprüche.

11. Rahmen nach Anspruch 10, **dadurch gekennzeichnet, dass** die Vorrichtung (5) an einem Ständer (22) des Rahmens befestigt ist.

12. Mechanismus zum Betätigen eines Schaftrahmens (2) einer Webmaschine von einer Schaftmaschine (1), wobei der Mechanismus mindestens eine Zugstange (3) aufweist, deren eines Ende (31) als Schleife um eine kreisförmige Bohrung (32) herum ausgebildet ist, **dadurch gekennzeichnet, dass** er auch eine Vorrichtung (5) nach einem der Ansprüche 1 bis 10 aufweist, deren hervorspringendes Element (53) eine Gelenkachse (X₅₃) für das Ende der Zugstange (31) definiert und deren Mittel zur relativen Führung (56c₁) geeignet sind, das Ende der Zugstange (31) und das Element (53) in eine Position der Ausrichtung der Gelenkachse (X₅₃) und einer Mittelachse (X₃₂) der Bohrung vor der Einführung (F₃) des Elementes in die Bohrung zu führen.

13. Webmaschine (M), ausgerüstet mit mindestens einem Betätigungsmechanismus (5, 31) nach dem Anspruch 12.
